# EUROPÄISCHE PATENTSCHRIFT

(11) **EP 0 044 003 B1**
(45) Veröffentlichungstag und Bekanntmachung des Hinweises auf die Patenterteilung: **20.03.1985**
(21) Anmeldenummer: 81105166.3
(22) Anmeldetag: 03.07.1981
(51) Int. Cl.: C11D 1/835, C11D 3/382, C11D 17/00

(54) **Flüssiges Waschmittel mit einem Gehalt an verfärbungsinhibierenden Zusätzen**
Liquid washing agent with a content of discolouration inhibiting additives
Agent de lavage liquide avec une teneur en additifs inhibant le changement de couleur

(30) Priorität: 10.07.1980 DE 3026090
(43) Veröffentlichungstag der Anmeldung: 20.01.1982
(73) Patentinhaber: Henkel Kommanditgesellschaft auf Aktien, 40191 Düsseldorf (DE)
(72) Erfinder: Weber, Rudolf, D-4000 Düsseldorf (DE); Andree, Hans, Dr., D-5653 Leichlingen (DE); Pochandke, Winfried, D-4019 Baumberg (DE); Wetzel, Gertrud, geb. Lamers, D-4006 Erkrath 2 (DE)

## Beschreibung

Gegenstand der vorliegenden Erfindung ist ein flüssiges Wasch- und Reinigungsmittel auf Basis von nichtionischen Tensiden und wäscheweichmachenden quartären Ammoniumverbindungen, das zusätzlich kationische Stärkeether enthält, wodurch der Farbstoffübertragung von farbigen Textilien auf weisse oder hellfarbige Textilien während eines gemeinsamen Waschens entgegengewirkt wird.

Die Farbstoffübertragung bei der gemeinsamen Wäsche von farbigen mit weissen bzw. hellfarbigen Textilien ist ein seit langem bekanntes Problem, für das es bereits einige Lösungsvorschläge gibt, die aber alle nicht voll befriedigen können, weil sie gegenüber einer Reihe von Ausfärbungen bzw. Textilien nur eine geringe Wirkung aufweisen. So ist z. B. aus der DE-B-2 232 353 ein Mittel bekannt, dessen verfärbungsinhibierender Zusatz Polyvinylpyrrolidon ist. Die DE-A-2420561 beschreibt ein Waschmittel mit einer Kombination an Alkalimetall-Percarbonat und Polyethylenglykol eines bestimmten Molekulargewichts oder Polyvinylpyrrolidon. Die DE-A-2 309 099 betrifft ein Mittel mit Anteilen an zwei verschiedenen organischen Verbindungen, die basische Stickstoffatome im Molekül enthalten. In der DE-A-2 828 619 ist ein Waschmittel aus nichtionischen Tensiden, zwitterionischen oder semipolaren Tensiden und kationischen Tensiden in bestimmten Mengenverhältnissen beschrieben. In den US-A-4005029 und 4 006 092 sind Mittel beschrieben, die Perverbindungen enthalten. Aus der EP-A1-5 850 ist ein flüssiges Waschmittel auf Basis von zwei unterschiedlichen nichtionischen Tensiden mit einem speziellen kationischen Textilweichmacher bekannt; die Farbstoffübertragungs-Eigenschaften dieses Waschmittels sind nicht voll befriedigend.

Es wurde nun gefunden, dass ein flüssiges Waschmittel auf Basis von nichtionischen Tensiden, das als wäscheweichmachenden Bestandteil übliche quartäre Ammoniumverbindungen enthält, durch den Zusatz von Ammonium-Gruppen enthaltenden kationischen Stärkeethern sehr gute verfärbungsinhibierende Eigenschaften aufweist. Kationische Stärkeether sind bekannte handelsübliche Stoffe, die als Zusätze zur Qualitätsverbesserung bei der Papier- und Karton-Herstellung verwendet werden. Die Herstellung der Stärkeether kann in an sich bekannter Weise, z.B. durch Umsetzung der Stärke, beispielsweise Kartoffelstärke, mit Ethylenimin (vgl. US-A-3303 184) und anschliessende teilweise oder vollständige Quaternierung der Aminogruppe erfolgen. Vorzugsweise werden aber solche Ether als verfärbungsinhibierender Zusatz in Kombination mit textilweichmachenden quartären Ammoniumverbindungen verwendet, die beispielsweise durch Umsetzung von Stärke mit 2,3-Epoxypropyltrialkylammoniumsalzen oder 3-Chlor-2-hydroxypropyltri- methylammoniumsalzen, insbesondere mit 2,3-Epoxypropyltrimethylammoniumchlorid erhalten werden. Derartige Umsetzungsprodukte sind beispielsweise in der GB-A-1 136 842 beschrieben. Die Quartärsalze können als Halogenide, insbesondere Chloride, Sulfate, Alkylsulfate, Nitrate, Phosphate und als Salze organischer Säuren, z. B. als Acetate, Citrate oder Lactate vorliegen. Ein typisches Produkt ist Empresol N der Firma Emsland-Stärke GmbH, Emlichheim, Bundesrepublik Deutschland. Dies ist ein kationisches Kartoffelstärke-Derivat mit tertiären und quartären Stickstoffatomen, dessen kationische Ladung über die ganze Stärkekette gleichmässig verteilt ist.

Die Konzentration des Stärkeether-Zusatzes im Waschmittel liegt zwischen 5 und 50 Gew.-%, bezogen auf die eingesetzte Menge an nichtionischen Tensiden, und das Verhältnis des Stärkeethers zur weichmachenden quartären Ammoniumverbindung liegt zwischen 3 : 1 und 1 : 3.

Bei den quartären Ammoniumverbindungen handelt es sich insbesondere um Derivate des Ammoniaks, d.h. um die durch Alkylierung von langkettigen sekundären Aminen erhältlichen quartären Salze, wie z.B. die Verbindungen Distearyldimethylammoniumchlorid bzw. Ditalgalkyldimethylammoniumchlorid. Als Anion kommen ausser dem Chlorid noch Bromid, Methylsulfat, Ethylsulfat, Methan-, Ethan- oder Toluolsulfonat in Betracht. Andere mögliche quartäre Ammoniumverbindungen sind die durch Umsetzung von 1 Mol eines Aminoalkylethylendiamins oder Hydroxyalkylethylendiamins mit 2 Mol einer langkettigen, C₁₄-C₂₆-Fettsäure oder deren Ester erhältlichen Imidazolinverbindungen, die anschliessend durch Alkylierung in die quartären Imidazoliniumverbindungen übergeführt werden.

Typische bevorzugte Textilweichmacher sind beispielsweise die Handelsprodukte Präpagen WK" und Präpagen WKT" (Hoechst), Adogen 442" (Ashland), bei denen es sich um Ditalgalkyldimethylammoniumsalze handelt. Diese Verbindungen sind zu 1 bis 10, vorzugsweise 2 bis 6 Gew.-% in dem erfindungsgemässen Waschmittel enthalten.

Die nichtionische Tensidkomponente besteht aus einer Kombination aus zwei verschiedenen nichtionischen Tensiden, wie sie in der DE-A-2 817 834 beschrieben ist. Das erfindungsgemässe flüssige Waschmittel enthält
a) 5-18 Gew.-% eines Alkylpolyglykolethers der Formel in der R' eine geradkettige Alkylgruppe und R² zu 20 bis 75 Gew.-% - bezogen auf den dem Alkylpolyglykolether zugrunde liegenden Alkohol - eine C,-C₄₋Alkylgruppe und im übrigen Wasserstoff bedeuten, wobei die Gesamtzahl der Kohlenstoffatome in R^{I} und R² 11 bis 15 beträgt, und n einen Wert von 5 bis 9 bedeutet, und wobei n so ausgewählt ist, dass der Ethylenoxidanteil des Alkylpolyglykolethers 50 bis 65 Gew.-% beträgt,
b) 5-18 Gew.-% eines Alkylpolyglykolethers der Formel I, in der R' eine geradkettige Alkylgruppe und R² entweder Wasserstoff, oder zu 20 bis 75 Gew.-% - bezogen auf den dem Alkylpolyglykolether zugrunde liegenden Alkohol - eine C₁-C₄-Alkylgruppe und im übrigen Wasserstoff bedeuten, wobei die Gesamtzahl der Kohlenstoffatome in R' und R² 6 bis 10 beträgt und n einen Wert von 3 bis 8 bedeutet, und wobei n so ausgewählt ist, dass der Ethylenoxidanteil des Alkylpolyglykolethers 55 bis 70 Gew.-% beträgt,
c) 1-10, vorzugsweise 2 bis 6 Gew.-% eines textilweichmachenden quartären Ammoniumsalzes, ausgewählt aus den Derivaten des Ammoniaks und/oder des Imidazolins mit vorzugsweise 2 langkettigen aliphatischen Resten im Molekül, wobei das Mengenverhältnis von a) : b) vorzugsweise 2 : 1 bis 1 : 2 beträgt,

und ist dadurch gekennzeichnet, dass es zusätzlich
d) 5 bis 50 Gew.-%, bezogen auf die Menge der Komponenten a) + b), eines Ammonium-Gruppen enthaltenden kationischen Stärkeethers enthält, wobei das Mengenverhältnis von c) : d) vorzugsweise 3 : 1 bis 1 : 3 beträgt.

Die als Bestandteil a) geeigneten Alkylpolyglykolether der Formel I leiten sich von Alkoholen ab, die durch Umsetzung linearer Olefine mit Kohlenstoffmonoxid und Wasserstoff nach dem bekannten Oxo-Verfahren durch Hydroformylierung und anschliessende Hydrierung hergestellt werden. Handelsübliche Oxo-Alkohol-Gemische, die sich für die Herstellung der Tensidkomponente a) eignen, sind beispielsweise die unter der Handelsbezeichnung Dobanolⁱⁱ erhältlichen Oxo-Alkohole der Deutschen Shell Chemie Gesellschaft, die ca. 25 Gew.-% an 2-Alkylverzweigungen aufweisen. Andere geeignete Oxo-Alkohole sind unter der Bezeichnung Synprolli der Imperial Chemical Industries Ltd. erhältliche Alkoholgemische mit ca. 50 bis 70 Gew.-% 2-Alkylverzweigungen. Weitere geeignete Produkte auf Basis von Oxo-Alkoholen sind z.B. verschiedene Lutensol®-Typen der BASF mit ca. 30 bis 35 Gew.-% verzweigten Alkoholen und einige Lial®-Typen der Liquichimica S.p.A. mit ca. 60 Gew.-% verzweigten Alkoholen.

Als Bestandteil a) werden besonders Alkylpolyglykolether bevorzugt, die Ethylenoxid-Kondensate der erwähnten Oxo-Alkohole mit 13 bis 15 Kohlenstoffatomen bei einem durchschnittlichen Ethylenoxidgehalt von ca. 55 bis 65 Gew.-% darstellen. Typische bevorzugte Produkte sind beispielsweise Dobanol 45-7®, das zu mindestens 95% aus C₁₄/C₁₅-Oxo Oxo-Alkohol mit durchschnittlich 7 Mol Ethylenoxid besteht, und Lutensol AO-B", das ein C₁₃/C₁₅-Oxo-Alkohol-Ethoxylat mit durchschnittlich 8 Mol Ethylenoxid darstellt.

Als Bestandteil b) werden Alkylpolyglykolether bevorzugt, deren Alkoholbasis natürliche oder synthetische primäre Fettalkohole oder Oxo-Alkohole darstellen, die 9 bis 12 Kohlenstoffatome enthalten und einen Ethylenoxidgehalt von ca. 60 bis 70 Gew.-% aufweisen. Typische bevorzugte Produkte sind z.B. das Handelsprodukt Marlipal KF" (Chemische Werke Hüls), das ein C₁₀/C₁₂-Fettalkohol-Ethoxylat mit durchschnittlich 6 Mol Ethylenoxid darstellt, sowie das Lutensol ON-70®, das ein C₉/C₁₁-Oxo-Alkohol-Ethoxylat mit durchschnittlich 7 Mol Ethylenoxid darstellt. Geeignete Fettalkohole als Basis für bevorzugte Alkylpolyglykolether sind auch die Handelsprodukte Lorol C-8 bis 12® (Henkel).

Das Verhältnis der eingesetzten Menge des Bestandteils a) zur eingesetzten Menge des Bestandteils b) bestimmt wesentlich die Parameter Waschkraft, Schäumverhalten und weichmachende Wirkung. Optimale Ergebnisse werden erhalten, wenn das Verhältnis von a) : b) zwischen etwa 2: 1 und 1 : 2 liegt.

Im allgemeinen werden von Bestandteil a) und Bestandteil b) Mengen von zusammen 10 bis 30 Gew.-%, bezogen auf das Gesamtgewicht des Waschmittels, eingesetzt, wobei eine Menge von 15 bis 30 Gew.-% bevorzugt wird.

Bevorzugte erfindungsgemässe Waschmittel enthalten als Bestandteil a) Verbindungen, deren Reste R¹ + R² 11 bis 13 Kohlenstoffatome aufweisen und insbesondere 55 bis 65 Gew.-% Ethylenoxid enthalten. Als Bestandteil b) enthalten die erfindungsgemässen Waschmittel vorzugsweise Verbindungen, deren Rest R¹ 7 bis 10 Kohlenstoffatome aufweist und deren Rest R² Wasserstoff bedeutet, und die insbesondere 60 bis 70 Gew.-% Ethylenoxid aufweisen.

Als Lösungsmittel für die erfindungsgemässen Waschmittel wird vorzugsweise Wasser verwendet. Es können aber auch organische Lösungsmittel in Mengen bis zu 20, vorzugsweise bis zu 16 Gew.-% des gesamten Flüssigwaschmittels mit verwendet werden. Derartige zusätzliche Lösungsmittel sind entweder niedere Alkanole oder niedere Diole oder Polyole wie beispielsweise Ethanol, Isopropylalkohol, Ehtylenglykol, Propylenglykol oder Glycerin. Gegebenenfalls können auch Polyole mit Etherverbindungen wie Methyl-, Ethyl-, Butyl oder Diethylenglykol bzw. deren Acetate (beispielsweise Produkte vom Typ der «Cello- solve_{"} der Union Carbide Corp.) eingesetzt werden.

Zur Verbesserung der Löslichkeit der Tenside ist es häufig zweckmässig, zusätzlich oder anstelle der zuvor genannten organischen Lösungsmittel Lösungsvermittler, sogenannte Hydrotrope, zu verwenden. Die bevorzugten Hydrotrope sind nichttensidische organische Sulfonate, wie z. B. C₆-C₁₀-Alkansulfonate, sowie die Salze der Toluol-, Xylol- und Cumolsulfonsäure, vorzugsweise deren Alkanolamin- und Alkalisalze, insbesondere deren Kaliumsalze. Auch Harnstoff ist als Hydrotrop geeignet. Hydrotrope werden in Mengen von 2 bis 12, vorzugsweise 3 bis 9 Gew.-%, bezogen auf das gesamte Flüssigwaschmittel, zugesetzt.

Zur Verbesserung bestimmter Eigenschaften können den erfindungsgemässen Waschmitteln weitere, ebenfalls meist in geringen Mengen wirksame Hilfsstoffe zugesetzt werden., dies sind beispielsweise Trübungs- und Viskositätsstellmittel, die meist zu etwa 0,05 bis 2 Gew.-% in dem Waschmittel enthalten sind. Hierbei handelt es sich z. B. um Ester von Alkanolen oder Partialester von Polyolen mit längerkettigen Fettsäuren, wie z.B. Palmitin- oder Stearinsäure. Ein typisches Produkt ist Ethylenglykolstearat.

Als Konservierungsmittel wird meist Formalin .in einer Menge von 0,05 bis 1 Gew.-% verwendet.

Zur Vermeidung von Verfärbungen der Waschmittel bei längerer Lagerung, die durch Verunreinigungen z. B. mit Schwermetallionen bei der Herstellung hervorgerufen werden können, setzt man Komplexierungsmittel für Schwermetallionen zu. Gebräuchliche Komplexierungsmittel sind die Natrium-, Kalium- oder Triethanolaminsalze von Aminopolycarbonsäuren, wie beispielsweise Ethylendiamintetraessigsäure oder Nitrilotriessigsäure. Sie werden in Mengen von 0,1 bis 1 Gew.-% eingesetzt.

Als Duftstoffe kommen beispielsweise Stoffe mit blumig/frischer oder fruchtiger oder als kosmetisch oder cremig bezeichneter Duftnote in Frage.

Geeignete Farbstoffe sind z.B. wasserlösliche rote Xanthen-Farbstoffe, wie Rhodamin B extra.

Ein hinsichtlich ausgewogener Produkteigenschaften besonders bevorzugtes Mittel hat die folgende Zusammensetzung:
a) 10-12,5 Gew.-% eines Alkylpolyglykolethers der Formel 1, in der R^{l} und R² zusammen 11 bis 13 Kohlenstoffatome aufweisen und wobei der durchschnittliche Ethylenoxidgehalt des Alkylpolyglykolethers 55 bis 65 Gew.-% beträgt;
b) 10-12,5 Gew.-% eines Alkylpolyglykolethers der Formel I, in der R¹ 7 bis 10 Kohlenstoffatome aufweist, R² = H ist und wobei der durchschnittliche Ethylenoxidgehalt des Alkylpolyglykolethers 60 bis 70 Gew.-% beträgt;
c) 2-6 Gew.-% eines Ditalgalkyldimethylammoniumsalzes, vorzugsweise des Chlorids und/oder des Methylsulfats;
d) 2-6 Gew.-% eines kationischen Stärkeethers;
e) Rest Wasser und organische Lösungsmittel sowie gegebenenfalls weitere übliche, in geringen Mengen anwesende Zusätze wie Farb- und Duftstoffe, hydrotrope Mittel, Komplexierungsmittel für Schwermetallspuren sowie Konservierungs-, Trübungs- und Viskositätsstellmittel, wobei sich alle Mengenangaben der Komponenten a) bis e) auf die Gesamtmenge des Mittels beziehen.

Die erfindungsgemässen Waschmittel können zum gemeinsamen Waschen und gleichzeitigen Griffverbessern von farbigen und hellfarbigen oder weissen Textilien aus Baumwolle, Leinen, Wolle, cellulosischen Chemiefasern synthetischen Fasern wie Polyester, Polyacrylnitril, Polyamid und Mischungen aus Baumwolle, Wolle Leinen, cellulosischen Chemiefasern und synthetischen Fasern benutzt werden, wobei die Farbstoffübertragung weitgehend unterdrückt wird. Der Wasch- und Weichmachungsvorgang kann dabei bei Waschtemperaturen bis zu etwa 60°C erfolgen. Die Anwendungskonzentration der Mittel liegt im allgemeinen bei 2 bis 20 ml pro Liter Waschlauge, vorzugsweise bei 3 bis 8 ml pro Liter. Die Textilien werden dabei nicht nur einwandfrei gereinigt, sondern erhalten auch einen angenehmen Griff. Das gute Schäumverhalten gestattet die Anwendung der Mittel sowohl in der Waschmaschine als auch bei der Wäsche von Hand. Beispiele

### Beispiel 1

Es wurde ein Waschmittel der folgenden Zusammenstellung hergestellt:
11,0 Gew.-% C₁₄/C₁₅-Oxo-Alkohol-Ethoxylat mit durchschnittlich 58 Gew.-% Ethylenoxid (Dobanol 45-7^{%}, Shell);
11,0 Gew.-% C₁₀/C₁₂-Fettalkohol-Ethoxylat mit durchschnittlich 60 Gew.-% Ethylenoxid (Marlipal KF", Chemische Werke Hüls);
2,8 Gew.-% Ditalgalkyldimethylammoniumchlorid (100%ig), eingesetzt als 75%ige Paste, Rest Isopropanol und Wasser, (Präpagen WK⁹, Hoechst);
1,2 Gew.-% kationischer Kartoffelstärkeether (Empresol N", Emsland-Stärke GmbH);
7,0 Gew.-% Ethanol/1,2-Propylenglykol;

Rest Wasser und geringe Mengen Konservierungsmittel, Farbstoff, Duftstoff.

### Beispiel 2

Es wurde als Vergleich ein Mittel der Zusammensetzung von Beispiel 1 mit Ausnahme des Kartoffelstärkeethers, der durch die gleiche Menge Ditalgalkyldimethylammoniumchlorid ersetzt wurde, hergestellt. Dieses Waschmittel entspricht einem Mittel des Standes der Technik.

### Beispiel 3

Ein weiteres Mittel wurde hergestellt, das eine Zusammensetzung wie das Mittel von Beispiel 2 aufweist, mit der Ausnahme, dass das Ditalgalkyldimethylammoniumchlorid durch die gleiche Menge Wasser ersetzt wurde.

### Beispiel 4

Mit den Waschmitteln der Beispiele 1 bis 3 wurden Waschversuche in einer handelsüblichen Trommelwaschmaschine durchgeführt. Dabei wurde Baumwollbleichnessel, weiss, bei einem Flottenverhältnis von 1 20, ohne Schmutzbelastung in Gegenwart eines ca. 20 g schweren Stoffabschnitts, der mit 3,5% Siriuslichtrot F 4 BL, 154% eingefärbt war, gewaschen. Auf eine Trommelfüllung wurden 84 g der Waschmittel der Beispiele 1 bis 3 gegeben und nach der Wäsche die Reflexionswerte mit dem Zeiss Elrepho RFC3, Filter R 560 gemessen.

Das Ergebnis ist in Tabelle 1 dargestellt.

_{"}Die Ergebnisse zeigen die überlegene Verfärbungsinhibierende Wirkung des erfindungsgemässen Waschmittels von Beispiel 1.

Ähnliche Ergebnisse erhält man mit Textilproben aus Frottiergewebe, Lycra, Baumwolle, Polyester/Baumwolle, Dralon, Nylon usw.

## Patentansprüche

1. Flüssiges Waschmittel, enthaltend
a) 5-18 Gew.-% eines Alkylpolyglykolethers der Formel in der R¹ eine geradkettige Alkylgruppe und R² zu 20 bis 75 Gew.-% - bezogen auf den dem Alkylpolyglykolether zugrunde liegenden Alkohol - eine C₁-C₄₋Alkylgruppe und im übrigen Wasserstoff bedeuten, wobei die Gesamtzahl der Kohlenstoffatome in R¹ und R² 11 bis 15 beträgt, und n einen Wert von 5 bis 9 bedeutet, und wobei n so ausgewählt ist, dass der Ethylenoxidanteil des Alkylpolyglykolethers 50 bis 65 Gew.-% beträgt,
b) 5-18 Gew.-% eines Alkylpolyglykolethers der Formel I, in der R¹ eine geradkettige Alkylgruppe und R² entweder Wasserstoff, oder zu 20 bis 75 Gew.-% - bezogen auf den dem Alkylpolyglykolether zugrunde liegenden Alkohol - eine C₁-C₄-Alkylgruppe und im übrigen Wasserstoff bedeuten, wobei die Gesamtzahl der Kohlenstoffatome in R¹ und R² 6 bis 10 beträgt und n einen Wert von 3 bis 8 bedeutet, und wobei n so ausgewählt ist, dass der Ethylenoxidanteil des Alkylpolyglykolethers 55 bis 70 Gew.-% beträgt,
c) 1-10, vorzugsweise 2 bis 6 Gew.-% eines textilweichmachenden quartären Ammoniumsalzes, ausgewählt aus den Derivaten des Ammoniaks und/oder des Imidazolins mit vorzugsweise 2 langkettigen aliphatischen Resten im Molekül, wobei das Mengenverhältnis von a) : b vorzugsweise 2 : 1 bis 1 : 2 beträgt, dadurch gekennzeichnet, dass es weiterhin
d) 5 bis 50 Gew.-%, bezogen auf Menge der Komponenten a) + b), eines Ammonium-Gruppen enthaltenden kationischen Stärkeethers
enthält, wobei das Mengenverhältnis von c): d) vorzugsweise 3 : 1 bis 1 : 3 beträgt.

2. Flüssiges Waschmittel nach Anspruch 1, dadurch gekennzeichnet, dass Bestandteil a) und Bestandteil b) zusammen 10 bis 30 Gew.-%, vorzugsweise 15 bis 30 Gew.-%, bezogen auf das Gesamtgewicht des Waschmittels, ausmachen.

3. Flüssiges Waschmittel nach Anspruch 1 und 2, dadurch gekennzeichnet, dass R¹ + R² von Bestandteil a) zusammen 11 bis 13 Kohlenstoffatome enthalten.

4. Flüssiges Waschmittel nach Anspruch 1 bis 3, dadurch gekennzeichnet, dass der Ethylenoxidanteil des Bestandteils a) 55 bis 65 Gew.-% beträgt.

5. Flüssiges Waschmittel nach Anspruch 1 bis 4, dadurch gekennzeichnet, dass von Bestandteil b) R¹ 7 bis 10 Kohlenstoffatome aufweist und R² = H bedeutet.

6. Flüssiges Waschmittel nach Anspruch 1 bis 5, dadurch gekennzeichnet, dass der Ethylenoxidanteil des Bestandteils b) 60 bis 70 Gew.-% beträgt.

7. Flüssiges Waschmittel nach Anspruch 1 bis 6, dadurch gekennzeichnet, dass Bestandteil c) ein quartäres Ammoniumsalz ist, dessen Anion aus der Chlorid, Bromid, Methylsulfat, Ethylsulfat, Methan-, Ethan- oder Toluolsulfonat umfassenden Gruppe ausgewählt ist.

8. Flüssiges Waschmittel nach Anspruch 1 bis 7, dadurch gekennzeichnet, dass Bestandteil c) ein Ditalgalkyldimethylammoniumsalz ist.

9. Flüssiges Waschmittel nach Anspruch 1 bis 8, bestehend aus
a) 10-12,5 Gew.-% eines Alkylpolyglykolethers der Formel in der R¹ und R² zusammen 11 bis 13 Kohlenstoffatome aufweisen und wobei der durchschnittliche Ethylenoxidgehalt des Alkylpolyglykolethers 55 bis 65 Gew.-% beträgt;
b) 10-12,5 Gew.-% eines Alkylpolyglykolethers der Formel I, in der R¹ 7 bis 10 Kohlenstoffatome aufweist, R² = H ist und wobei der durchschnittliche Ethylenoxidgehalt des Alkylpolyglykolethers 60 bis 70 Gew.-% beträgt;
c) 2-6 Gew.-% eines Ditalgalkyldimethylammoniumsalzes, vorzugsweise des Chlorids und/oder des Methylsulfats;
d) 2-6 Gew.-% eines kationischen Stärkeethers;
e) Rest Wasser und organische Lösungsmittel sowie gegebenenfalls weitere übliche, in geringen Mengen anwesende Zusätze wie Farb- und Duftstoffe, hydrotrope Mittel, Komplexierungsmittel für Schwermetallspuren sowie Konservierungs-, Trübungs- und Viskositätsstellmittel,
wobei sich alle Mengenangaben der Komponenten a) bis e) auf die Gesamtmenge des Mittels beziehen.

10. Flüssiges Waschmittel nach Anspruch 1 bis 9, gekennzeichnet durch einen Gehalt an kationischem Stärkeether, erhältlich durch Umsetzung von Stärke mit 2,3-Epoxypropyltrimethylammoniumsalzen.

## Claims

1. A liquid detergent containing
a) from 5 to 18% by weight of an alkyl polyglycol ether corresponding to the following formula in which R¹ is a straight-chain alkyl group and from 20 to 75% by weight of R², based on the alcohol on which the alkyl polyglycol ether is based, is a C₁-C₄ alkyl group and the remainder is hydrogen, the total number of carbon atoms in R¹ and R² amounting to between 11 and 15, and n has a value of from 5 to 9, n being selected in such a way that the ethylene oxide content of the alkyl polyglycol ether amounts to between 50 and 65% by weight,
b) from 5 to 18% by weight of an alkyl polyglycol ether corresponding to formula 1, in which R¹ is a straight-chain alkyl group and R² is either hydrogen or from 20 to 75% by weight of R², based on the alcohol on which the alkyl polyglycol ether is based, is a Cₗ-C, alkyl group and the remainder is hydrogen, the total number of carbon atoms in R¹ and R² amounting to between 6 and 10, and n has a value of from 3 to 8, n being selected in such a way that the ethylene oxide content of the alkyl polyglycol ether amounts to between 55 and 70% by weight,
c) from 1 to 10% by weight and preferably from 2 to 6% by weight of a fabric-softening quaternary ammonium salt selected from the derivatives of ammonia and/or imidazoline preferably containing 2 long-chain aliphatic radicals in the molecule, the weight ratio of a) to b) preferably amounting to between 2: 1 and 1 : 2, characterized in that it additionally contains
d) up to 50% by weight, based on the quantity of components a) and b), of a cationic starch ether containing ammonium groups,
the quantitative ratio of c) to d) preferably amounting to between 3 : 1 and 1 : 3.

2. A liquid detergent as claimed in Claim 1, characterized in that component a) and component b) together make up from 10 to 30% by weight and preferably from 15 to 30% by weight, based on the total weight of the detergent.

3. A liquid detergent as claimed in Claims 1 and 2, characterized in that R' and R² of component a) together contain from 11 to 13 carbon atoms.

4. A liquid detergent as claimed in Claims 1 to 3, characterized in that the ethylene oxide content of component a) amounts to between 55 and 65% by weight.

5. A liquid detergent as claimed in Claims 1 to 4, characterized in that, of component b), R' contains from 7 to 10 carbon atoms and R² is hydrogen.

6. A liquid detergent as claimed in Claims 1 to 5, characterized in that the ethylene oxide content of component b) amounts to between 60 and 70% by weight.

7. A liquid detergent as claimed in Claims 1 to 6, characterized in that component c) is a quaternary ammonium salt of which the anion is selected from the group comprising chloride, bromide, methyl sulfate, ethyl sulfate, methane, ethane and toluene sulfonate.

8. A liquid detergent as claimed in Claims 1 to 7, characterized in that component c) is a ditallow alkyl dimethyl ammonium salt.

9. A liquid detergent as claimed in Claims 1 to 8, consisting of
a) from 10 to 12.5% by weight of an alkyl polyglycol ether of formula I in which R¹ and R² together contain from 11 to 13 carbon atoms, the average ethylene oxide content of the alkyl polyglycol ether amounting to between 55 and 65% by weight;
b) from 10 to 12.5% by weight of an alkyl polyglycol ether of formula I in which R¹ contains from 7 to 10 carbon atoms, R² = H, the average ethylene oxide content of the alkyl polyglycol ether amounting to between 60 and 70% by weight;
c) from 2 to 6% by weight of a ditallowalkyl dimethyl ammonium salt, preferably the chloride and/or the methyl sulfate;
d) from 2 to 6% by weight of a cationic starch ether;
c) remainder water and organic solvents and, optionally, other standard additives, such as dyes and perfumes, hydrotropic agents, complexing agents for traces of heavy metals and preservatives opacifiers and viscosity regulators, present in small quantities,
the quantities indicated for components a) to e) all being based on the detergent as a whole.

10. A liquid detergent as claimed in Claims 1 to 9, characterized by a content of cationic starch ether obtainable by reacting starch with 2,3-epoxypropyl trimethyl ammonium salts.

## Revendications

1. Agent de lavage liquide, contenant:
a) 5-18% en poids d'un alcoylpolyglycoléther de formule dans laquelle R' représente un groupe alcoyle à chaîne droite et R², à concurrence de 20 à 75% en poids - calculé sur l'alcool de base de l'alcoylpolyglycoléther- un groupe alcoyle en C₁-C₄, et pour le reste, de l'hydrogène, le nombre total des atomes de carbone dans R' et R² se montant à 11-15, et n représente une valeur de 5 à 9, n étant choisi de façon que la fraction oxyde d'éthylène de l'alcoylpolyglycoléther soit de 50 à 65% en poids,
b) 5-18% en poids d'un alcoylpolyglycoléther de formule 1, où R' représente un groupe alcoyle à chaîne droite et R² soit de l'hydrogène, soit, pour 20 à 75% en poids - calculé sur l'alcool de base de l'alcoylpolyglycoléther - un groupe alcoyle en C₁-C₄ et pour le reste, de l'hydrogène, le nombre total des atomes de carbone dans R' et R² étant de 6 à 10, et n représente une valeur de 3 à 8, n étant choisi de façon que la fraction oxyde d'éthylène de l'alcoylpolyglycoléther soit comprise entre 55 et 70% en poids,
c) 1-10, de préférence 1 à 6% en poids d'un sel d'ammonium quaternaire adoucissant textile, choisi parmi les dérivés de l'ammoniaque et/ou des imidazolines, avec de préférence 2 restes aliphatiques à longue chaîne dans la molécule, le rapport pondéral de a) : b) étant compris de préférence entre 2 : 1 et 1 : 2, agent caractérisé en ce qu'il contient en plus
d) 5 à 50% en poids, calculé sur le total des composants a) + b), d'un éther d'amidon cationique contenant un groupe ammonium, le rapport pondéral de c) : d) étant compris de préférence entre 3 : 1 et 1 : 3.

2. Agent de lavage liquide selon la revendication 1, caractérisé en ce que le composant a) et le composant b) représentent ensemble de 10 à 30% en poids, de préférence 15 à 30% en poids, calculé sur le poids total de cet agent.

3. Agent suivant les revendications 1 et 2, caractérisé en ce que R' + R² du composant a) contiennent ensemble 11 à 13 atomes de carbone.

4. Agent suivant les revendications 1 à 3, caractérisé en ce que la fraction oxyde d'éthylène du composant a) est comprise entre 55 et 65% en poids.

5. Agent suivant les revendications 1 à 4, caractérisé en ce que dans le composant b), R¹ comporte 7 à 10 atomes de carbone et R² = H.

6. Agent selon les revendications 1 à 5, caractérisé en ce que la fraction oxyde d'éthylène du composant b) est comprise entre 60 et 70% en poids.

7. Agent selon les revendications 1 à 6, caractérisé en ce que le composant c) est un sel d'ammonium quaternaire, dont l'anion a été choisi dans le groupe comprenant les chlorure, bromure, sulfate de méthyle, sulfate d'éthyle, sulfonate de méthane, d'éthane ou de toluène.

8. Agent selon les revendications 1 à 7, caractérisé en ce que le composant c) est un sel de dialcoyl-diméthylammonium dans lequel les deux radicaux alcoyle non spécifiés dérivent des alcools de suif.

9. Agent selon les revendications 1 à 8, constitué par
a) 10-12,5% en poids d'un alcoylpolyglycoléther de formule 1, où R¹ et R² comportent au total 11 à 13 atomes de carbone et où la teneur moyenne de l'alcoylpolyglycoléther en oxyde d'éthylène est de 55 à 65% en poids;
b) 10 à 12,5% en poids d'un alcoylpolyglycoléther de formule I, où R² présente 7 à 10 atomes de carbone, R² = H, la teneur moyenne de l'alcoylpolyglycoléther en oxyde d'éthylène étant de 60 à 70% en poids;
c) 2-6% en poids d'un sel de dialcoyl-diméthylammonium dans lequel les deux radicaux alcoyle non spécifiés dérivant des alcools de suif, de préférence de chlorure et/ou le méthylsulfate;
d) 2-6% en poids d'un éther d'amidon cationique;
e) le reste étant de l'eau et des solvants organiques ainsi qu'éventuellement d'autres additifs courants, présents en plus faibles quantités, comme des colorants et des parfums, agents hy- drotropes, complexants pour les traces de métaux lourds ainsi que des agents de conservation, de turbidité et de réglage de la viscosité, toutes les proportions des composants a) à e) étant calculés sur la quantité totale de l'agent.

10. Agent selon les revendications 1 à 9, caractérisé par une teneur en éther d'amidon cationique produit par réaction de l'amidon avec des sels de 2,3-époxypropyl-triméthyl-ammonium.
